# FASCICULE DE BREVET EUROPEEN

(11) **EP 0 922 857 B1**
(45) Date de publication et mention de la délivrance du brevet: **16.04.2003**
(21) Numéro de dépôt: 98403127.8
(22) Date de dépôt: 11.12.1998
(51) Int. Cl.: F02P 17/12

(54) **Capteur d'ionisation dans un système d'allumage d'un moteur à combustion interne**
Ionisationssensor im Zündsystem einer Brennkraftmaschine
Ionisation sensor in an ignition system for an internal combustion engine

(30) Priorité: 12.12.1997 FR 9715803
(43) Date de publication de la demande: 16.06.1999
(73) Titulaire: Renault s.a.s., 92100 Boulogne Billancourt (FR)
(72) Inventeur: Agache-Durand, Mirela, 75006 Paris (FR); Agneray, André, 92100 Boulogne Billancourt (FR)
(74) Mandataire: Srour, Elie

(56) Documents cités:
- DE-C- 19 524 541
- FR-A- 2 675 206
- US-A- 5 457 757
- PATENT ABSTRACTS OF JAPAN vol. 096, no. 002, 29 février 1996 & JP 07 286552 A (HITACHI LTD), 31 octobre 1995

## Description

La présente invention concerne un capteur d'ionisation, dans un système d'allumage commandé électroniquement d'un moteur à combustion interne, notamment pour véhicule automobile. Réalisant une mesure du courant d'ionisation des gaz en combustion dans les cylindres du moteur, ce capteur permet la détection du cliquetis, des ratés de combustion et le détrompage des cylindres.

Une solution actuelle pour connaître la qualité de la combustion du mélange air-carburant dans les cylindres consiste à mesurer le courant d'ionisation des gaz dans les cylindres, au moyen des bougies d'allumage, après l'étincelle éclatant entre les électrodes de chaque bougie. Dans certaines publications, sont décrits des circuits de mesure au pied du secondaire d'une bobine mono-sortie connectée à la bougie, dans lesquels l'amplification du signal pour augmenter l'immunité au bruit n'est pas prévue dès le pied de la bobine, mais à l'extérieur de la bobine, au moyen d'amplificateurs opérationnels.

La demande de brevet déposée au nom de RENAULT sous le numéro 95 14936 décrit des circuits de mesure du courant d'ionisation sur la partie haute tension des bobines. Les mesures au secondaire de la bobine nécessitent des composants qui tiennent la haute tension et sont généralement coûteux.

Les solutions actuelles ne résolvent donc pas les problèmes de coût, d'amplification du courant d'ionisation nécessitant une alimentation supplémentaire et d'amortissement des oscillations de la bobine, à la fin de chaque étincelle, qui masque le signal d'ionisation et réduit la plage temporelle du signal exploitable.

L'invention vise à résoudre ces inconvénients en proposant un capteur de mesure du courant d'ionisation, assurant la polarisation de la bougie par l'utilisation directe de la tension de la batterie ou la remise en conduction de la bobine après la fin de l'étincelle, et l'amplification du courant de mesure par l'utilisation d'un transistor au pied du circuit secondaire de la bobine.

Pour cela, l'objet de l'invention est un capteur d'ionisation dans un système d'allumage commandé électroniquement d'un moteur à combustion interne, dont le système d'allumage comprend une bobine mono-sortie dont l'enroulement primaire Lₚ est relié à un module 3 électronique de commande de l'allumage et dont la partie haute tension de l'enroulement secondaire Lₛ est reliée à l'électrode centrale d'au moins une bougie d'un cylindre qui a une seconde électrode reliée à la masse et qui émet des étincelles entre ces électrodes, caractérisé en ce que la partie basse tension de l'enroulement secondaire Lₛ est reliée à un circuit de mesure du courant d'ionisation, constitué :
- de moyens de polarisation de l'électrode centrale de la bougie, à la fin de chaque étincelle ;
- d'un module d'amplification du courant d'ionisation, connecté aux moyens de polarisation ;
- d'un module de réception du courant d'ionisation et de conversion de ce courant en un signal de tension vₛ.

D'autres caractéristiques et avantages de l'invention apparaîtront à la lecture de la description d'exemples de réalisation, illustrée par les figures suivantes qui sont :
- les figures 1 à 4 : trois variantes de réalisation d'un capteur de courant d'ionisation selon l'invention
- les figures 5ₐ à 5_{d} : des chronogrammes des signaux dé commande et de mesure du courant d'ionisation pour un capteur selon l'invention.
Les éléments portant les mêmes références sur les différentes figures remplissent les mêmes fonctions en vue des mêmes résultats.

Sur la figure 1 est représenté un capteur de courant d'ionisation d'une bougie 1 d'allumage affectée à un cylindre du moteur, dont l'allumage est commandé par un calculateur électronique. Le système d'allumage comporte une bobine d'allumage 2, dont l'enroulement primaire Lₚ est relié d'un côté à la tension positive V_{bat} de la batterie d'alimentation du véhicule, égale à 12 volts, et de l'autre côté à un module 3 de commande d'allumage, composé d'un transistor T₁ et d'une diode Zener Z₁, qui délivre des créneaux de tension. La partie haute tension de l'enroulement secondaire Lₛ de la bobine est reliée à une électrode de la bougie 1 et la partie basse tension de cet enroulement est reliée à un circuit de mesure du courant d'ionisation.

Ce circuit de mesure est composé de trois modules 4, 5 et 6. Le module 4 est constitué de moyens de polarisation de l'électrode centrale de la bougie à la fin de l'étincelle, avec une tension positive sur son électrode centrale, afin de réaliser une mesure du courant d'ionisation. Dans cette première variante de réalisation, il se compose d'une diode Zener Zₚ, de tension voisine de 100 Volts par exemple, et d'une capacité de polarisation Cₚ, de l'ordre de 10 nanoFarads par exemple, en parallèle sur la diode. Pour obtenir une polarisation positive de l'électrode centrale de la bougie, il faut induire une étincelle de polarité négative sur cette électrode.

A ce précédent module 4 est connecté un module 5 d'amplification du courant d'ionisation, réalisé à partir d'un transistor Tₐ de type PNP et d'une diode Dₐ entre la base et l'émetteur du transistor, alimentés par la tension de la batterie V_{bat}, et qui doivent répondre aux contraintes thermiques de l'intérieur de la bobine. Pendant la phase d'étincelle, le courant d'arc circule dans la diode Dₐ et le transistor Tₐ est bloqué. A la fin de l'étincelle, le courant d'ionisation étant de signe opposé au courant d'arc, il sera ainsi amplifié par le transistor Tₐ et envoyé sur une résistance Rₛ, composant un module 6 de conversion du courant d'ionisation Iₛ en tension de sortie Vₛ. Ce module 6 constitue le circuit de réception du courant d'ionisation Iₛ amplifié. Il est situé à l'extérieur de la bobine 1 et peut être intégré au calculateur électronique ou à tout autre circuit électronique exploitant le courant d'ionisation.

La figure 2 est la figure duale de la figure 1, c'est-à-dire que le transistor est de type NPN et que tous les composants électroniques sont placés en sens inverse pour que toutes les polarités et les courants soient inversés.

Les avantages de cette première variante de réalisation sont la faible sensibilité aux bruits puisque le courant d'ionisation est amplifié au pied de la bobine, le facteur d'amplification très élevé obtenu par le transistor Tₐ et la sortie en tension du signal d'ionisation dans des valeurs habituelles des signaux.

La figure 3 est une deuxième variante de réalisation d'un capteur selon l'invention, dont le module d'amplification 5ₐ diffère du module 5 de la précédente version et permet de contrôler le facteur d'amplification indépendamment des caractéristiques du transistor et de la température. Les autres modules 3, 4 et 6 sont identiques à ceux de la première variante.

Ce module d'amplification 5ₐ à gain contrôlé comporte un transistor Tₐ et une diode Dₐ, protégeant le transistor du courant inverse pendant l'étincelle de la bougie et montée en parallèle avec une seconde diode D'ₐ, identique à Dₐ, reliée à une résistance R_{b} dans le circuit base-collecteur du transistor. Le gain Gₐ d'amplification est obtenu par le rapport entre cette résistance R_{b} et une autre résistance R_{c} sur le collecteur du transistor :${\text{G}}_{\text{a}} {\text{= R}}_{\text{c}} {\text{/R}}_{\text{b}} \text{.}$ La diode D'ₐ permet la compensation en température de la tension base-émetteur pour avoir un gain plus finement ajusté.

La figure 4 représente une troisième variante de réalisation pour laquelle la polarisation de la bougie n'est plus réalisée par un module 4 classique, mais elle est assurée par la tension d'alimentation V_{bat} de la batterie du véhicule. Cette variante comporte un module d'amplification du courant d'ionisation 5 comme sur la figure 1, ou préférentiellement 5ₐ comme sur la figure 2 quand il n'y a pas de polarisation .

Avec ce même circuit, on peut augmenter la tension de polarisation de l'électrode centrale de la bougie, par remise en conduction du circuit primaire Lₚ de la bobine 2. Par ce moyen, l'électrode centrale est polarisée avec une tension Vₚₒₗ, égale au produit de la tension-batterie V_{bat} par le rapport de transformation N d la bobine :${\text{V}}_{\text{pol}} {\text{= V}}_{\text{bat}} \text{* N.}$

Ce moyen a également pour avantage de réduire les oscillations de la bobine en fin d'étincelle et par conséquent d'augmenter la plage temporelle du signal d'ionisation exploitable.

Les figures 5ₐ à 5_{d} dont les chronogrammes des signaux de commande et de mesure du courant d'ionisation pour la polarisation de l'électrode centrale de la bougie 1, par remise en conduction de l'enroulement primaire Lₚ de la bobine 2.

Le signal S₁, représenté sur la figure 5ₐ, est le signal de commande de la bobine appliqué en entrée du module 3 de commande. Le premier créneau C₁ est le créneau de charge de la bobine qui déclenche la production d'une étincelle sur son front descendant f₁.

Le deuxième créneau C₂, déclenché à la fin de l'étincelle, est destiné à la polarisation de la bougie en vue de la mesure du courant d'ionisation Iₛ par remise en conduction de l'enroulement primaire Lₚ. Lors du front descendant f₂ de ce deuxième créneau sera déclenchée une étincelle résiduelle sans effet sur le fonctionnement du moteur. La largeur de ce deuxième créneau ne peut pas dépasser la durée maximale de charge de la bobine et constitue la durée de mesure du courant d'ionisation.

Sur la figure 5_{b}, le signal S₂ est la tension sur l'électrode centrale de la bougie, mesurée par rapport à la masse, constituée par exemple par le culot de la bougie.
Entre les instants t₁ et t₂ correspondant au premier créneau C₁ de commande de la bobine, la bobine se charge et la tension S₂ atteint une valeur positive Vₚₒₗ. Sur le front descendant f₁ du créneau C₁, le courant est brusquement interrompu dans l'enroulement primaire Lₚ de la bobine, provoquant une forte surtension amplifiée dans l'enroulement secondaire Lₛ, dont la tension S₂ présente un pic P₁ négatif. Ce pic traduit une chute brutale de sa valeur qui provoque un claquage au niveau des électrodes de la bougie et l'apparition d'une étincelle.
Entre les instants t₂ et t₃, la bobine se décharge. A la fin de l'étincelle, pendant la durée du deuxième créneau C₂ de commande, le potentiel de l'électrode centrale est égal à Vₚₒₗ, soit le produit de la tension de la batterie V_{bat} par le rapport N de transformation de la bobine, et permet la création du courant d'ionisation. La deuxième étincelle résiduelle, provoquée par un pic p₂ de la tension S₂, lors du front descendant f₂ du deuxième créneau, ne doit pas avoir lieu dans la phase d'admission du carburant du cylindre, du cycle suivant. C'est pourquoi il faut calculer la durée de ce second créneau C₂ de commande afin d'empêcher un tel événement, quel que soit le régime du moteur.

La figure 5_{c} représente le signal Iₛ, qui est le courant d'ionisation mesuré en sortie du capteur selon l'invention. Sur les fronts de commutation F₁, f₁ et f₂ du signal de commande S₁ de la bobine, le courant Iₛ présente des impulsions parasites I₁, I₂ et I₃ dues aux effets capacitifs. A la fin de la première étincelle, à l'instant t₃, le courant Iₛ présente des oscillations d'amortissement σₐ de la bobine, suivies du signal d'ionisation réellement exploitable Cᵢₒ. La remise en conduction de l'enroulement primaire de la bobine, par le deuxième créneau de commande C₂ du signal S₁, met fin aux oscillations de la bobine et permet la mesure du courant d'ionisation pendant toute la durée du créneau C₂, entre les instants t₄ et t₅.

Il est intéressant de noter que la deuxième étincelle peut provoquer une combustion tardive destinée à protéger le pot catalytique en améliorant la combustion des gaz non brûlés à la première étincelle. Elle permet ainsi d'augmenter la durée de vie du pot catalytique en cas de ratés d'allumage.

La figure 5_{d} est le chronogramme d'un exemple de courant d'ionisation détecté avec le capteur selon l'invention, lorsque la bougie est encrassée. Dans ce cas, le signal entre les deux instants t₁ et t₂, correspondant au premier créneau C₁ de commande de la bobine, présente un palier P au lieu des deux impulsions parasites I₁ et I₂. Ce palier est un signe d'encrassement de la bougie.

Le capteur d'ionisation selon l'invention permet de détecter les anomalies de combustion, par la mesure du courant d'ionisation dans le cylindre en compression après l'étincelle, et de connaître le type d'anomalies, par exemple les ratés de combustion correspondant à une absence de combustion qui peut endommager le pot catalytique ou le cliquetis dommageable pour le moteur.

## Revendications

1. Capteur de mesure du courant d'ionisation des gaz en combustion dans les cylindres d'un moteur à combustion interne, dont le système d'allumage comprend une bobine mono-sortie dont l'enroulement primaire (Lₚ) est relié à un module (3) électronique de commande de l'allumage et dont la partie haute tension de l'enroulement secondaire (Lₛ) est reliée à l'électrode centrale d'au moins une bougie d'un cylindre qui a une seconde électrode reliée à la masse et qui émet des étincelles entre ces électrodes, **caractérisé en ce que** la partie basse tension de l'enroulement secondaire (Lₛ) est reliée à un circuit de mesure du courant d'ionisation, constitué :
- de moyens (4) de polarisation de l'électrode centrale de la bougie, à la fin de chaque étincelle ;
- d'un module (5) d'amplification du courant d'ionisation, connecté aux moyens (4) de polarisation ;
- d'un module (6) de réception du courant d'ionisation et de conversion de ce courant en un signal de tension (Vₛ).

2. Capteur de mesure du courant d'ionisation selon la revendication 1, **caractérisé en ce que** le module (5) d'amplification du courant d'ionisation est constitué par un transistor (Tₐ) et une diode (Dₐ), alimentés par la tension (V_{bat}) de la batterie du moteur.

3. Capteur de mesure du courant d'ionisation selon la revendication 1, **caractérisé en ce que** le module (5ₐ) d'amplification du courant d'ionisation est constitué par un transistor (Tₐ) et une diode (Dₐ) montée en parallèle avec une seconde diode (D'ₐ), identique à (Dₐ), reliée à une première résistance (R_{b}) dans le circuit base-collecteur du transistor (Tₐ), le gain (Gₐ) d'amplification étant obtenu par le rapport entre ladite résistance (R_{b}) et une seconde résistance (R_{c}) sur le collecteur du transistor.

4. Capteur de mesure du courant d'ionisation selon l'une des revendications 2 ou 3, **caractérisé en ce que** les moyens (4) de polarisation de l'électrode centrale de la bougie sont constitués par la tension (V_{bat}) de la batterie, le module (5, 5ₐ) d'amplification du courant d'ionisation étant directement connecté à la partie basse tension de l'enroulement secondaire (Lₛ) de la bobine.

5. Capteur de mesure du courant d'ionisation selon l'une des revendications 2 ou 3, **caractérisé en ce que** les moyens (4) de polarisation de l'électrode centrale de la bougie sont constitués par le module électronique (3) de commande de l'allumage qui commande la remise en conduction de l'enroulement primaire (Lₚ) de la bobine par l'émission d'un deuxième créneau, dont la durée est déterminée pour ne pas dépasser la durée de charge de la bobine et pour que l'étincelle résiduelle induite se produise avant la phase d'admission du cycle moteur suivant et provoque la combustion des gaz non brûlés à la première étincelle.

## Patentansprüche

1. Messfühler für den Ionisationsstrom von in den Zylindern eines Verbrennungsmotors verbrennenden Gasen, dessen Zündanlage eine mit nur einem Ausgang versehene Spule aufweist, deren Primärwicklung (L_{P}) mit einem elektronischen Modul (3) für die Steuerung der Zündung verbunden ist und deren Hochspannungsteil der Sekundärwicklung (L_{S}) mit der Mittenelektrode wenigstens einer Kerze eines Zylinders verbunden ist, die eine zweite Elektrode aufweist, die mit der Masse verbunden ist und die Funken zwischen den Elektroden überspringen lässt, **dadurch gekennzeichnet, dass** der Niederspannungsteil der Sekundärwicklung (Lₛ) mit einem Messkreis für den Ionisationsstrom verbunden ist, bestehend aus:
einer Anordnung (4) zur Polarisierung der Mittenelektrode der Kerze am Ende eines jeden Funkens; einem Modul (5) zur Verstärkung des Ionisationsstromes, das mit der Anordnung (4) zur Polarisierung verbunden ist;
einem Modul (6) für den Empfang des Ionisationsstromes und zur Umwandlung dieses Stromes in ein Spannungssignal (Vₛ).

2. Messfühler für den Ionisationsstrom nach Anspruch 1, **dadurch gekennzeichnet, dass** das Modul (5) zur Verstärkung des Ionisationsstromes aus einem Transistor (Tₐ) und einer Diode (Dₐ) besteht, die mit der Spannung (V_{bat}) der Batterie des Motors beaufschlagt werden.

3. Messfühler für den Ionisationsstrom nach Anspruch 1, **dadurch gekennzeichnet, dass** das Modul (5ₐ) zur Verstärkung des Ionisationsstromes aus einem Transistor (Tₐ) und einer Diode (Dₐ) besteht, die parallel zu einer zweiten Diode (D'ₐ) geschaltet ist ,die identisch zur ersten Diode (Dₐ) ist und die mit einem ersten Widerstand (R_{b}) im Basis-Kollektor-Kreis des Transistors (Tₐ) verbunden ist, wobei der Verstärkungsgrad (Gₐ) erhalten wird aus dem Verhältnis des genannten Widerstandes (R_{b}) zu einem zweiten mit dem Kollektor des Transistors verbundenen Widerstand (R_{c}).

4. Messfühler für den Ionisationsstrom nach einem der Ansprüche 2 oder 3, **dadurch gekennzeichnet, dass** die Anordnung (4) zur Polarisierung der Mittenelektrode der Kerze aus der Batteriespannung (V_{bat}) besteht, wobei das Modul (5,5ₐ) zur Verstärkung des Ionisationsstromes direkt mit dem Niederspannungsteil der Sekundärwicklung (Lₛ) der Spule verbunden ist.

5. Messfühler für den Ionisationsstrom nach einem der Ansprüche 2 oder 3, **dadurch gekennzeichnet, dass** die Anordnung (4) zur Polarisierung der Mittenelektrode der Kerze aus dem elektronischen Modul (3) für die Steuerung der Zündung besteht, das das Zurücksetzen in den leitenden Zustand der Primärwicklung (L_{P}) der Spule bewirkt mittels eines zweiten Rechteckimpulses, dessen Dauer derart festgelegt ist, dass sie nicht die Dauer der Beaufschlagung der Spule überschreitet und dass der erzeugte Restfunken vor der Einlassphase des folgenden Motorzyklus auftritt und die Verbrennung von während des ersten Funkens unverbrannten Gasen bewirkt.

## Claims

1. Sensor for measuring the ionisation current of gases being combusted in the cylinders of an internal combustion engine, the ignition system of which comprises a single-output coil, the primary winding (Lₚ) of which is connected to an electronic ignition control module (3), and the high-voltage part of the secondary winding (Lₛ) of which is connected to the central electrode of at least one spark plug of a cylinder that has a second electrode connected to earth and that emits sparks between these electrodes, **characterised in that** the low voltage part of the secondary winding (Lₛ) is connected to a circuit for measuring the ionisation current, constituted by:
- means (4) for polarising the central electrode of the spark plug when each spark finishes;
- a module (5) for amplifying the ionisation current connected to the polarising means (4);
- a module (6) for receiving the ionisation current and converting this current into a voltage signal (Vₛ).

2. Sensor for measuring ionisation current according to claim 1, **characterised in that** the module (5) for amplifying the ionisation current is constituted by a transistor (Tₐ) and a diode (Dₐ), supplied by the voltage (V_{bat}) of the engine battery.

3. Sensor for measuring ionisation current according to claim 1, **characterised in that** the module (5ₐ) for amplifying the ionisation current is constituted by a transistor (Tₐ) and a diode (Dₐ) mounted in parallel with a second diode (D'ₐ) identical to (Dₐ), connected to a first resistance (R_{b}) in the base collector circuit of the transistor (Tₐ), the amplification gain being obtained by the ratio between said resistance (R_{b}) and a second resistance (R_{c}) on the collector of the transistor.

4. Sensor for measuring ionisation current according to one of claims 2 or 3, **characterised in that** the mews (4) for polarising the central electrode of the spark plug are constituted by the voltage (V_{bat}) of the battery, the module (5, 5ₐ) for amplifying the ionisation current being directly connected to the low voltage part of the secondary winding (Lₛ) of the coil.

5. Sensor for measuring ionisation current according to one of claims 2 or 3, **characterised in that** the means (4) for polarising the central electrode of the spark plug are constituted by the electronic ignition control module (3) that controls the regeneration of conductivity of the primary winding (Lp) of the coil by emission of a second pulse, the duration of which is determined so as not to exceed the duration of charging of the spark plug and so that the residual spark induced is produced before the admission phase of the next engine cycle, and causes combustion of the gases not burned when the first spark occurs.
